# FASCICULE DE BREVET EUROPEEN

(11) **EP 0 487 388 B1**
(45) Date de publication et mention de la délivrance du brevet: **12.04.1995**
(21) Numéro de dépôt: 91403084.6
(22) Date de dépôt: 15.11.1991
(51) Int. Cl.: H01F 29/06, H01F 21/00, H01F 21/02, H01F 21/04

(54) **Inductance, notamment pour ondes courtes**
Drossel, insbesondere für Kurzwellen
Inductor, particularly for short waves

(30) Priorité: 23.11.1990 FR 9014622
(43) Date de publication de la demande: 27.05.1992
(73) Titulaire: THOMSON-CSF, 75008 Paris (FR)
(72) Inventeur: Martin, Jean-Marc, F-92045 Paris la Défense (FR)
(74) Mandataire: Courtellemont, Alain

(56) Documents cités:
- EP-A- 0 290 928
- FR-A- 2 641 406

## Description

L'invention concerne une inductance. Elle vise notamment le domaine des ondes courtes, pour la transmission de puissances importantes telles que 100 KW et plus, comme on en rencontre par exemple dans un émetteur de radiodiffusion.

Un exemple d'émetteur de radiodiffusion en ondes courtes fonctionnant entre 6 et 30 MHz comprend notamment un bloc d'adaptation incluant une inductance sous la forme d'une bobine constituée de plusieurs spires juxtaposées le long d'un axe.

La réalisation d'une telle inductance fonctionnant dans une large plage de fréquences est toujours un problème délicat. En effet, ce circuit ne garde ses propriétés d'inductance pure que dans une plage de fréquences restreinte car les capacités parasites, apparaissant au fur et à mesure que la fréquence augmente, font considérablement baisser la fréquence de résonance du circuit ainsi formé. Or ce n'est qu'en dessous de cette fréquence de résonance que le circuit a des propriétés d'inductance.

Cela est particulièrement vrai dans le présent exemple où les dimensions du circuit sont importantes et imposées par les valeurs des courants intenses qui y circulent, les tensions élevées qui apparaissent aux bornes de l'inductance, etc... dimensions qui ne sont pas à négliger par rapport aux longueurs d'onde des fréquences utilisées.

En outre, dans le cas où une telle inductance bobinée est réglable par mise en court-circuit d'une portion de bobine de longueur ajustable, un bout mort constitué par cette portion de bobine baigne dans le champ magnétique de direction axiale traversant la bobine. Des courants induits prennent alors naissance dans ce bout mort et modifient le comportement d'ensemble de l'inductance.

Il est connu par le document EP-A-0 290 928 de réaliser une inductance comportant un cylindre central conducteur, un conducteur hélicoïdal entourant, à une distance donnée, le cylindre, un court-circuit réglable entre le cylindre et le conducteur hélicoïdal et des moyens pour choisir un point du conducteur hélicoïdal et le relier à la masse. Dans cette inductance quatre colonnettes sont disposées autour du cylindre, parallèlement à celui-ci et sont percées de fentes qui servent à maintenir les spires du conducteur hélicoïdal; une telle inductance n'est pas simple à réaliser et demande beaucoup de précision dans la réalisation des pièces et dans le montage des spires à l'intérieur des fentes.

La présente invention a pour but d'éviter ou, pour le moins, de réduire ces inconvénients.

Selon l'invention ceci est mis en oeuvre par une inductance telle que définie dans la revendication 1.

D'autres détails et avantages de l'invention apparaîtront au cours de la description suivante d'une forme de réalisation préférée mais non limitative, en regard des dessins annexés sur lesquels :
la figure 1 est une vue schématique en élévation d'une inductance variable de l'art antérieur ;
la figure 2 est une vue schématique en élévation et en coupe axiale d'une inductance variable selon l'invention ;
la figure 3 est une vue de détail de l'inductance de la figure 2 illustrant la répartition des lignes de champs magnétique et électrique ;
la figure 4 est une vue en élévation et en coupe d'une forme de réalisation préférée de l'inductance ; et
la figure 5 est une coupe partielle selon la ligne V-V de la figure 4.

L'inductance de l'art antérieur, représentée sur la figure 1, comprend une bobine 1 d'un tube de cuivre argenté enroulé en spirale et définissant plusieurs spires 2 à 4 juxtaposées le long d'un axe 5 de la bobine 1. Le tube de cuivre est suffisamment épais pour assurer que la bobine 1 ne se déforme sensiblement pas.

Une extrémité supérieure 6 de la bobine 1 est reliée de façon électriquement isolée à un moteur 8 monté sur un panneau supérieur de mise à la terre 10 par un roulement 9, tandis qu'une extrémité inférieure 7 de la bobine est montée sur un roulement 13, lui-même relié à un panneau inférieur de mise à la terre 14 par un condensateur 15.

Un bras de retour vertical fixe 16 s'étend parallèlement à l'axe 5 de la bobine 1 et est fixé à l'extrémité supérieure 6 de la bobine 1. Un contact glissant 17 s'étend entre le bras de retour 16 et la bobine 1 et est attelé à ceux-ci d'une manière non représentée sur la figure 1.

Entre une borne 20 reliée à l'extrémité inférieure 7 de la bobine et une borne 21 disposée à une extrémité libre du bras de retour 16 est formée une inductance de valeur réglable.

Le réglage de l'inductance s'effectue de la manière suivante. L'actionnement du moteur 8 entraîne la rotation de la bobine autour de son axe 5, ce qui a pour effet de provoquer un déplacement vertical du contact glissant 17 le long du bras de retour 16.

Il en résulte une modification de la longueur utile de la bobine 1.

Certains problèmes posés par une telle inductance sont d'ordre mécanique. La bobine n'étant pas soutenue sur toute sa longeur, sa rigidité est obtenue en donnant au tube de cuivre la constituant un diamètre et une épaisseur assez importants. En outre, des déformations de la bobine ne peuvent pas être totalement évitées qui, lors de la rotation de celle-ci, détériorent la qualité de la liaison électrique entre le contact glissant 17 et la bobine ou le bras de retour.

D'autres problèmes sont d'ordre électrique. A des fréquences élevées, il suffit souvent d'une seule spire telle que 4 pour obtenir la valeur d'inductance désirée. Dans ces conditions, les spires non utilisées 2,3 et une portion non utilisée du bras de retour 16 constituent un "bout mort" qui est baigné dans un champ magnétique H défini par des lignes de champ 22 s'étendant dans toute une section intérieure de la bobine, coaxialement à celle-ci, et se refermant à l'extérieur de celle-ci : ce bout mort modifie la valeur d'inductance d'une manière qui n'est pas calculable pratiquement, de sorte qu'une correction précise ne peut pas être apportée.

Cette perturbation est d'autant plus marquée qu'aux fréquences élevées la longueur d'un tel bout mort n'est plus négligeable devant la longueur d'onde utilisée. En outre, les déformations mécaniques de la bobine modifient la valeur des capacités parasites existant entre les spires, ou entre spires et bras de retour.

On observe, en utilisation, la création de fréquences parasites et l'apparition de phénomènes perturbateurs à des fréquences harmoniques de la fréquence d'utilisation.

Il en résulte qu'il est quasiment impossible de prévoir -autant par la mesure que par le calcul- le comportement d'une telle inductance utilisée dans un rapport de fréquence allant de 4,3 à 8,6 environ.

Une inductance 30 selon la présente invention est représentée sur la figure 2. Elle comporte un cylindre 31 présentant un axe 32 et constitué d'un matériau conducteur tel que le cuivre. Dans cet exemple, le cylindre a une section circulaire et est ouvert à ses deux extrémités.

Une bobine 33 est disposée coaxialement dans le cylindre 31. Elle est constituée d'un conducteur enroulé en spirale de façon à former deux spires. Dans cet exemple, le conducteur est un tube 34 en cuivre.

La bobine 33 occupe une position déterminée par rapport au cylindre 31 en vue de favoriser un couplage électromagnétique important entre le tube 34 et le cylindre tout en assurant un découplage électromagnétique entre les deux spires. Ce résultat est obtenu en choisissant une distance D entre spires grande devant une distance d entre un centre du tube 34 et une surface intérieure 35 du cylindre 31. Des essais ont permis de montrer qu'une valeur de D égale à au moins trois fois, et de préférence quatre fois d, était satisfaisante.

La bobine 33 est fixée sur la face intérieure 35 du cylindre 31 au moyen de plusieurs barrettes isolantes 36 réparties sur sa longueur, chaque barrette s'étendant perpendiculairement à la face intérieure 35 du cylindre 31 et reliant celle-ci au tube 34. Les barrettes isolantes sont notamment en céramique.

Une extrémité supérieure 37 du tube 34 est fixée directement sur la face intérieure 35 du cylindre 31, tandis qu'une extrémité inférieure 40 constitue une borne de connexion. Une autre borne de connexion 41 est fixée sur le cylindre 31 au voisinage de la borne de connexion 40. Entre les bornes de connexion 40,41 est donc constitué un circuit électrique comprenant, en série, la bobine 33 et le cylindre 31.

L'inductance 30 est reliée mécaniquement à un panneau de mise à la terre 42, mais isolé électriquement de lui, par des tiges isolantes 43 fixées sur un bord d'extrémité supérieur du cylindre 31. Ces tiges isolantes sont notamment en céramique.

Un moteur 44 est fixé sur la face du panneau de mise à la terre 42 la plus éloignée de l'inductance 30, coaxialement à celle-ci. Il présente un arbre d'entraînement 45, notamment métallique, qui porte à une extrémité libre une tige isolante 46 transversale. La tige isolante 46 porte à une extrémité libre un contact glissant 47 sensiblement en forme de U, présentant une base 50 fixée à la tige isolante 46 et deux ailes 51,52.

La base 50 et les ailes 51,52 du contact glissant 47 sont en contact avec le tube 34, les ailes ayant en outre une extrémité libre prenant appui sur la face intérieure 35 du cylindre 31. Le contact glissant 47 assure donc une liaison électrique localisée entre la bobine 33 et le cylindre 31, court-circuitant une portion supérieure de l'inductance 30.

Le moteur 44 est agencé pour donner à l'arbre d'entraînement 45 un mouvement combiné de rotation et de translation axiale correspondant au déplacement du contact glissant 47 sur le tube 34.

Des moyens non représentés sont prévus pour assurer une circulation d'eau à l'intérieur du tube 34, lorsque l'inductance est sous tension.

Le fonctionnement de l'inductance est précisé ci-après. Vu en section transversale (figure 3), le tube 34 constitue, avec le conducteur plan adjacent formé par le cylindre 31, une ligne dissymétrique présentant une longueur L égale à la longueur du tube 34, cette ligne étant en court-circuit.

λ étant la longeur d'onde du signal traversant la ligne, on sait que si L <$\frac{\text{λ}}{\text{4}}$ la ligne dissymétrique se comporte comme une inductance dont la valeur est proportionnelle à L.

Entre le tube 34 et le cylindre 31 s'étendent des lignes de champ électrique 53 joignant ces deux éléments, et des lignes de champ magnétique 54 perpendiculaires aux précédentes, entourant le tube 34.

Les lignes de champ sont confinées dans une région périphérique 55 autour du tube 34 (figure 3), de sorte qu'en choisissant une distance D entre deux spires adjacentes suffisamment grande, les régions périphériques 55 relatives respectivement à ces deux spires ne se chevauchent pas. En outre, observées radialement, les lignes de champ sont confinées près du cylindre 31, laissant une région, le long de l'axe de l'inductance, vide de tout rayonnement électromagnétique.

Le rayonnement électromagnétique est donc limité à un espace défini par un solénoïde entourant le tube 34 et centré sur celui-ci. Ce rayonnement n'est d'ailleurs présent que le long d'une portion inférieure du tube 34 qui n'est pas court-circuitée et s'étend entre le contact glissant 47 et la borne de connexion 40.

Il en résulte qu'une portion supérieure de l'inductance située axialement entre le contact glissant 47 et l'extrémité supérieure 37 du tube 34 n'est baignée dans aucun champ magnétique et n'influe donc pas sur la valeur de l'inductance définie par une portion inférieure de celle-ci.

De plus, en raison du couplage électromagnétique important existant entre le tube 34 et le cylindre 31, et du découplage électromagnétique existant entre deux spires adjacentes quelconques de la bobine 33, il existe entre le tube et le cylindre une capacité qui est grande devant celle pouvant exister entre deux spires adjacentes de la bobine 33, de sorte que cette dernière capacité est en pratique négligeable devant la première.

Ainsi, les capacités entre spires de la bobine 33 ne modifient en pratique pas la valeur de l'inductance, même à des fréquences élevées telles que 150 MHz.

Un autre avantage de l'invention consiste en ce que le moteur 44 et l'arbre d'entraînement 45 ne sont baignés dans aucun champ magnétique puisqu'ils sont situés dans une région voisine de l'axe de l'inductance : ils ne risquent donc pas de provoquer des effets parasites. Il s'ensuit que le moteur 44 n'a pas forcément besoin d'être séparé de l'inductance 30 par le panneau de mise à la terre 42.

Selon les cas, le moteur 44 sera conçu soit comme une pièce séparée de l'inductance 30, fixée sur un panneau support commun à ces deux pièces, soit comme une pièce intégrée à l'inductance, fixée sur un châssis isolant de celle-ci.

En variante, le tube 34 pourra être disposé à l'extérieur du cylindre 31 et fixé à une surface extérieure de celui-ci.

Selon une autre variante, l'inductance 30 n'est pas réglable et ne comporte donc pas de contact glissant ni de moyens pour sa mise en mouvement.

Dans l'exemple illustré sur les figures, le cylindre 31 constitue un conducteur de retour de l'inductance 30. En variante, le conducteur de retour est disposé le long des moyens d'entraînement du contact glissant 47, c'est-à-dire le long de la tige 46 et de l'arbre d'entraînement 45.

Une réalisation pratique de l'inductance de la figure 2 est représentée sur les figures 4 et 5. Une inductance 60 comporte un cylindre 61 à l'intérieur duquel est fixé un tube 63 d'une bobine 62. L'inductance 60 est suspendue à un panneau 64.

Un tube fendu 65 présentant une fente longitudinale 66 est monté à rotation à ses deux extrémités, sur le panneau 64 et sur une platine 68 reposant sur un fond 67 isolant de l'inductance 60 respectivement, au moyen de roulements 70,71. Une vis sans fin 72 est disposée coaxialement à l'intérieur du tube fendu 65 et s'étend sur une longueur supérieure à celle du tube fendu. Elle est montée à rotation à ses deux extrémités, sur le fond 67 de l'inductance 60 et sur une platine 73 reposant sur le panneau 67 respectivement, au moyen de roulements 75, 74.

Un moteur 76 est fixé sur la platine 73 et entraîne deux pignons menants, à savoir un pignon 81 de grand diamètre et un pignon 82 de petit diamètre, lesquels coopèrent respectivement avec deux pignons menés, à savoir un pignon de petit diamètre 83 fixé près d'une extrémité de la vis sans fin 72 voisine du moteur 76 et un pignon de grand diamètre 84 fixé à une extrémité du tube fendu 65 voisine du moteur 76. Ainsi, une multiplication de la vitesse de rotation de la vis sans fin 72 et une démultiplication de la vitesse de rotation du tube fendu 65 sont obtenues.

Un ensemble de contact glissant 90 comprend un curseur en forme de Y 91 possédant un tronc 92 et deux branches 93,94. Le tronc 92 a une épaisseur légèrement plus faible qu'une largeur de la fente 66 du tube fendu et il traverse cette fente. Une extrémité libre du tronc 92 porte un cylindre taraudé 95 traversé par la vis sans fin 72 et coopérant avec celle-ci. Les deux branches 93,94 sont identiques et seront décrites en référence à la branche 94 qui porte un cylindre de piston 96 transversal dans lequel est disposé un piston 97 creux et ouvert à une extrémité. A partir d'un fond 100 du cylindre de piston 96, et à l'intérieur du piston 97, s'étend un noyau 101. Une vis 102 traverse librement le fond 100 du cylindre de piston 96, le noyau 101 et coopère avec un taraudage pratiqué dans un fond 103 du piston 97. Un ressort hélicoïdal 104 est interposé entre le noyau 101 et le fond 103 du piston 97.

Une face extérieure du fond 103 du piston 97 porte une chape 105 supportant un arbre 106. Un support de contact glissant 107 en forme générale de V est monté à rotation sur l'arbre 106 dans une région médiane. Le support de contact glissant 107 porte, à deux extrémités respectivement, deux pastilles de contact glissant 111,112 prenant appui sur une face intérieure du cylindre 61 de l'inductance 60 et sur le tube 63 de celle-ci, respectivement. Le ressort 104 applique élastiquement les pastilles de contact glissant 111,112 sur l'inductance 60. La vis 102 limite le mouvement du piston 97 vers l'extérieur du cylindre de piston 96.

Le support de contact glissant 107 est creux de façon qu'il puisse être traversé par un fluide de refroidissement, d'une manière non représentée sur la figure 4.

En fonctionnement, la rotation du moteur 76 provoque une rotation de la vis sans fin 72, c'est-à-dire un déplacement en translation de l'ensemble de contact glissant 90 le long de la vis sans fin ; elle provoque aussi une rotation du tube fendu 65, c'est-à-dire une rotation identique de l'ensemble de contact glissant 90 autour de la vis sans fin. Les pignons 81 à 84 sont choisis de façon à produire des rapports de multiplication/démultiplication tels que l'ensemble de contact glissant 90 décrit un trajet hélicoïdal correspondant à la forme hélicoïdale du tube 63 de l'inductance 60.

## Revendications

1. Inductance du type ligne dissymétrique, comprenant:
- un premier conducteur (31) en forme de cylindre,
- un second conducteur (34) en forme d'hélice, coaxial au premier conducteur, s'étendant à proximité du premier conducteur (31), et ayant une première extrémité et une seconde extrémité,
- et des moyens de maintien (36) pour maintenir le second conducteur (34) dans une position déterminée par rapport au premier conducteur (31), caractérisée en ce que la première extrémité du second conducteur (34) est court-circuitée avec le premier conducteur (31) et en ce que les moyens de maintien comprennent n éléments isolants (36), avec n>1 et entier positif, reliant le second conducteur (34) au premier conducteur (31), respectivement en n régions réparties le long du second conducteur.

2. Inductance selon la revendication 1, caractérisée en ce que le premier conducteur comprend un cylindre (31) présentant un axe (32), une face intérieure et une face extérieure et en ce que le second conducteur (34) s'étend à proximité de l'une des faces du premier conducteur.

3. Inductance selon la revendication 2, dans laquelle le second conducteur (34) constitue une bobine (33) disposée à l'intérieur du cylindre (31), avec des spires distantes axialement les unes des autres.

4. Inductance selon la revendication 3, caractérisée en ce que deux spires adjacentes quelconques de la bobine (33) sont éloignées axialement l'une de l'autre d'une distance (D) au moins égale à quatre fois une distance radiale (d) entre le second conducteur (34) et le cylindre (31).

5. Inductance selon la revendication 3 ou la revendication 4, caractérisée en ce qu'elle comporte une première borne de connexion (40) constituée par la première extrémité du second conducteur (34) et une seconde borne de connexion (41) adjacente à la première et solidaire du premier conducteur (31).

6. Inductance selon l'une quelconque des revendications précédentes, caractérisée en ce qu'elle comporte des moyens de court-circuit (65, 72, 76, 90) pour établir un court-circuit entre le premier conducteur (61) et le second conducteur (63), en un point quelconque le long du second conducteur.

7. Inductance selon la revendication 3, caractérisée en ce qu'elle comporte des moyens de court-circuit (65, 72, 76,90) pour établir un court-circuit entre le cylindre (61) et la bobine (62) en un point quelconque le long de celle-ci, et en ce que ces moyens de court-circuit comprennent:
- un tube fendu (65) présentant une fente longitudinale (66), coaxial au cylindre (61), et monté à rotation autour de l'axe du cylindre,
- une vis sans fin (72) coaxiale au cylindre (61) et montée à rotation dans le tube fendu (65) autour de l'axe du cylindre,
- un curseur (91) coopérant avec la vis sans fin (72) au travers de la fente (66) du tube fendu (65) et se déplaçant le long de la vis sans fin (72) lors de la rotation de celle-ci, et autour de l'axe du cylindre lors de la rotation du tube fendu (65),
- et des moyens de contact (90), portés par le curseur (91), pour établir un contact électrique glissant entre un point quelconque de la bobine (62) et un point voisin du cylindre (61).

## Patentansprüche

1. Drossel vom unsymmetrischen Leitungstyp,
- mit einem ersten Leiter (31) in Form eines Zylinders,
- mit einem zweiten Leiter (34) in Form einer zum ersten Leiter koaxialen Spirale, die sich in der Nähe des ersten Leiters (31) erstreckt und ein erstes und zweites Ende besitzt,
- und mit Mitteln (36) zum Halten des zweiten Leiters (34) in einer bestimmten Position bezüglich des ersten Leiters (31), dadurch gekennzeichnet, daß das erste Ende des zweiten Leiters (34) mit dem ersten Leiter (31) kurzgeschlossen ist und daß die Haltemittel n isolierende Elemente (36) enthalten, wobei n eine ganze positive Zahl größer 1 ist, und daß diese Elemente den zweiten Leiter (34) in n entlang des zweiten Leiters verteilten Zonen mit dem ersten Leiter (31) verbinden.

2. Drossel nach Anspruch 1, dadurch gekennzeichnet, daß der erste Leiter einen Zylinder (31) mit einer Achse (32), einer Innenseite und einer Außenseite besitzt und daß der zweite Leiter (34) sich in der Nähe einer der Seiten des ersten Leiters erstreckt.

3. Drossel nach Anspruch 2, in der der zweite Leiter (34) eine Spule (33) bildet, die im Inneren des Zylinders (31) angeordnet ist, wobei die Windungen der Spule axial voneinander einen Abstand aufweisen.

4. Drossel nach Anspruch 3, dadurch gekennzeichnet, daß zwei beliebige benachbarte Windungen der Spule (33) axial zueinander einen Abstand (D) von mindestens gleich viermal einem radialen Abstand (d) zwischen dem zweiten Leiter (34) und dem Zylinder (31) aufweisen.

5. Drossel nach Anspruch 3 oder Anspruch 4, dadurch gekennzeichnet, daß sie eine erste Anschlußklemme (40), die vom ersten Ende des zweiten Leiters (34) gebildet wird, und eine zweite Anschlußklemme (41) aufweist, die der ersten benachbart ist und mit dem ersten Leiter (31) verbunden ist.

6. Drossel nach einem beliebigen der vorhergehenden Ansprüche, dadurch gekennzeichnet, daß sie Kurzschlußmittel (65, 72, 76, 90) aufweist, um einen Kurzschluß zwischen dem ersten Leiter (61) und dem zweiten Leiter (63) an einem beliebigen Punkt entlang des zweiten Leiters herzustellen.

7. Drossel nach Anspruch 3, dadurch gekennzeichnet, daß sie Kurzschlußmittel (65, 72, 76, 90) aufweist, um einen Kurzschluß zwischen dem Zylinder (61) und der Spule (62) an einem beliebigen Punkt entlang der Spule herzustellen, und daß diese Kurzschlußmittel aufweisen:
- ein geschlitztes Rohr (65) mit einem Längsschlitz (66), wobei dieses Rohr koaxial zum Zylinder (61) liegt und drehbar um die Zylinderachse montiert ist,
- eine Endlosschraube (72), die zum Zylinder (61) koaxial liegt und in dem geschlitzten Rohr (65) um die Zylinderachse drehbar montiert ist,
- einen Läufer (91), der mit der Endlosschraube (72) durch den Schlitz (66) des geschlitzten Rohrs (65) hindurch zusammenwirkt und sich entlang der Endlosschraube (72) bei deren Drehung sowie um die Zylinderachse aufgrund der Drehung des geschlitzten Rohrs (65) verschiebt,
- und Kontaktmittel (90), die auf dem Läufer (91) angeordnet sind, um einen elektrischen Gleitkontakt zwischen einem beliebigen Punkt der Spule (62) und einem benachbarten Punkt des Zylinders (61) herzustellen.

## Claims

1. Inductor of the asymmetric-line type, comprising:
- a first cylinder-shaped conductor (31),
- a second helix-shaped conductor (34), coaxial with the first conductor, extending close to the first conductor (31) and having a first end and a second end,
- and support means (36) for keeping the second conductor (34) in a defined position with respect to the first conductor (31), characterized in that the first end of the second conductor (34) is short-circuited with the first conductor (31) and in that the support means comprise n insulating elements (36), with n > 1 and a positive integer, linking the second conductor (34) to the first conductor (31), respectively at n regions distributed along the second conductor.

2. Inductor according to Claim 1, characterized in that the first conductor comprises a cylinder (31) having an axis (32), an inner face and an outer face and in that the second conductor (34) extends close to one of the faces of the first conductor.

3. Inductor according to Claim 2, in which the second conductor (34) constitutes a coil (33) arranged within the cylinder (31), with turns axially distant from one another.

4. Inductor according to Claim 3, characterized in that any two adjacent turns of the coil (33) are spaced axially from one another by a distance (D) at least equal to four times a radial distance (d) between the second conductor (34) and the cylinder (31).

5. Inductor according to Claim 3 or Claim 4, characterized in that it includes a first connection terminal (40) consisting of the first end of the second conductor (34) and a second connection terminal (41) adjacent to the first one and integral with the first conductor (31).

6. Inductor according to any one of the preceding claims, characterized in that it includes short-circuit means (65, 72, 76, 90) for establishing a short circuit between the first conductor (61) and the second conductor (63), at any point along the second conductor.

7. Inductor according to Claim 3, characterized in that it includes short-circuit means (65, 72, 76, 90) for establishing a short circuit between the cylinder (61) and the coil (62) at any point along the latter, and in that these short-circuit means comprise:
- a slotted tube (65) having a longitudinal slot (66) coaxial with the cylinder (61), and mounted so as to rotate about the axis of the cylinder,
- a worm screw (72) coaxial with the cylinder (61) and mounted so as to rotate in the slotted tube (65) about the axis of the cylinder,
- a slider (91) interacting with the worm screw (72) through the slot (66) of the slotted tube (65) and moving along the worm screw (72) when the latter rotates, and about the axis of the cylinder when the slotted tube (65) rotates,
- and contact means (90), carried by the slider (91), for establishing a sliding electrical contact between any point of the coil (62) and an adjacent point of the cylinder (61).
